# EUROPÄISCHE PATENTSCHRIFT

(11) **EP 0 217 049 B1**
(45) Veröffentlichungstag und Bekanntmachung des Hinweises auf die Patenterteilung: **18.01.1989**
(21) Anmeldenummer: 86110464.4
(22) Anmeldetag: 29.07.1986
(51) Int. Cl.: B63H 21/20

(54) **Schiffsantriebssystem**
Propulsion system for ships
Système de propulsion pour navires

(30) Priorität: 03.09.1985 CH 3778/85
(43) Veröffentlichungstag der Anmeldung: 08.04.1987
(73) Patentinhaber: GEBRÜDER SULZER AKTIENGESELLSCHAFT, CH-8401 Winterthur (CH)
(72) Erfinder: Schmid, Heinrich, CH-8415 Berg am Irche (CH)
(74) Vertreter: Sparing Röhl Henseler Patentanwälte

(56) Entgegenhaltungen:
- DE-C- 668 133
- FR-A- 2 479 130
- FR-E- 53 430

## Beschreibung

Die Erfindung betrifft ein Schiffsantriebssystem, insbesondere für ein Fahrgastschiff, bei welchem Antriebssystem mindestens eine mit einem Verstellpropeller versehene Antriebswelle vorhanden ist, die mit einem langsamlaufenden Zweitakt-Dieselmotor als Antriebsmaschine direkt gekuppelt ist, wobei für die Erzeugung der elektrischen Energie mindestens zwei je einen Generator antreibende Hilfsdieselmotoren vorgesehen sind.

Für Fahrgastschiffe, insbesondere für Kreuzfahrtschiffe, liegt die geforderte Spitzengeschwindigkeit erheblich über der maximal benötigten Reisegeschwindigkeit. Diese Spitzengeschwindigkeit wird nur in Ausnahmefällen in Anspruch genommen; die Antriebssysteme müssen jedoch für die Spitzengeschwindigkeit ausgelegt werden, was eine Überdimensionierung und dadurch eine relativ schlechte Nutzung der installierten Motorenleistung zur Folge hat.

Andererseits wird aus Sicherheitsgründen für die Erzeugung der erforderlichen elektrischen Energie erheblich mehr motorische Leistung zur Verfügung gestellt als notwendig, wobei die dafür erforderliche Motorenleistung ausschliesslich von mittelschnell- oder schnell-laufenden Hilfsmotoren erzeugt wird. Der installierte Leistungsüberschuss kann dafür beispielsweise 30-40% betragen.

Aufgabe der Erfindung ist es, die Nutzung der auf dem Schiff in Form von Dieselmotoren installierten Gesamtleistung zu verbessern. Diese Aufgabe wird mit der vorliegenden Erfindung dadurch gelöst, dass zwischen dem elektrischen Bordnetz und jedem Antriebs-Dieselmotor ein elektrischer Motor/Generator vorgesehen ist, der aus dem Bordnetz Leistung entnimmt und über die Kurbelwelle des Antriebs-Dieselmotors an die Antriebswelle weitergibt oder der überschüssige Antriebsleistung an das Bordnetz abgibt.

Auf diese Weise kann der oder die Antriebsmotoren so ausgelegt werden, dass er - unter Berücksichtigung einer Sicherheitsmarge - mit beispielsweise 90% seiner Maximalleistung lediglich die bei der meistens benötigten maximalen Reisegeschwindigkeit erforderliche Leistung, also eine Grundlast der Antriebsleistung, aufbringt, während höhere Schiffsgeschwindigkeiten bzw. Antriebsleistungen von dem vorzugsweise in Serie mit der Antriebswelle und dem Antriebs-Dieselmotor angeordneten Motor/Generator aus der redundanten Leistungsreserve des elektrischen Bordnetzes entnommen wird.

Für den meistens benötigten Geschwindigkeitsbereich steht somit mit dem direkt gekuppelten Zweitakt-Dieselmotor ein Antriebssystem zur Verfügung, das sich durch einen geringen Brennstoffverbrauch, geringere Wartungskosten und durch den Wegfall von Übertragungsveriusten auszeichnet.

Bei Verwendung einer Synchron-Maschine als Motor/Generator ist es zweckmässig, nach Erreichen der Synchron-Drehzahl Leistungssteigerungen für die Antriebsleistung, d.h. für erhöhte Schiffsgeschwindigkeiten, ausschliesslich durch Verändern der Steigung der Verstellpropeller-Flügel zu bewirken.

Es kann zweckmässig sein, bei einem bestimmten Leistungsüberschuss infolge geringer Schiffsgeschwindigkeit die Drehzahl bis zur Synchron-Drehzahl des Motor/Generators zu erhöhen, ohne die für den Antrieb zur Verfügung zu stellende Leistung zu steigern, indem die Steigung der Verstellpropeller-Flügel verändert wird. Der bei der Synchron-Drehzahl vorhandene Leistungsüberschuss des Antriebsmotors wird dann von dem Motor/Generator in elektrische Energie umgesetzt und dem Bordnetz zur Verfügung gestellt. Die Leistung der Generator/Diesel-Motoren kann dann reduziert werden. Es kann dadurch mit dem ökonomischen Zweitakt-Dieselmotor elektrische Energie erzeugt werden.

Zu diesem Zweck ist es möglich, einen langsamdrehenden Motor/Generator direkt auf die Kurbelwelle des Antriebsmotors zu schalten. Werden die Abmessungen der dafür benötigten elektrischen Maschinen zu umfangreich, so kann stattdessen zwischen Antriebsmotor und Motor/Generator ein Untersetzungsgetriebe eingebaut sein. Es ist dann zwischen Getriebe und Antriebsmotor eine elastische Schaltkupplung vorzusehen.

Im folgenden wird die Erfindung anhand eines Ausführungsbeispiels näher erläutert.
Fig. 1 ist eine schematische Darstellung des neuen Antriebssystems;
Fig. 2 gibt als Ausschnitt eine Variante von Fig. 1 wieder;
Fig. 3 ist eine diagrammartige Darstellung, bei der als Ordinate die geforderte Antriebsleistung P und als Abszisse links die Schiffsgeschwindigkeit vₛ und rechts die Drehzahl der Kurbelwelle nₖ des Antriebsmotors aufgetragen sind.

Das in Fig. 1 gezeigte Antriebssytem hat zwei Antriebswellen 1, an deren Enden je ein Verstellpropeller 2 angeordnet ist. Die Antriebswellen 1 sind direkt mit je einem Antriebs-Dieselmotor 3 vom Typ eines langsamlaufenden Zweitakt-Motors verbunden; selbstverständlich können statt zwei Antriebswellen 1 auch nur eine oder mehrere vorgesehen sein.

Für die Speisung des elektrischen Bordnetzes, das durch eine Sammelschiene 4 symbolisch dargestellt ist, sind vier - oder mehr - Generatoren 5 vorgesehen. Jeder dieser Generatoren 5 ist von einem eigenen Hilfsmotor 6 angetrieben, der in einem mittelschnell- oder schnell-laufenden Viertakt-Motor besteht. Die mit diesen Motoren installierte Leistung ist so gross, dass der Bedarf an elektrischer Energie mehrfach, beispielsweise 1,25- bis 1,5- fach, gedeckt werden kann.

Erfindungsgemäss sind an das Bordnetz 4 zwei Motor/Generatoren 7 angeschlossen, die in Fig. 1 über ein Untersetzungsgetriebe 8 - und in Fig. 2 direkt - mit der Kurbelwelle 9 des Antriebs-Dieselmotors 3 in Verbindung stehen, wobei in Fig. 1 eine elastische Schaltkupplung 10 eine mechanische Trennung der Motor/Generatoren 7 von der Kurbelwelle ermöglicht. Wie bereits beschrieben, sind die Antriebsmotoren 3 so ausgelegt, dass sie mit etwa 90% ihrer maximalem Leistung die Einhaltung der maximal benötigten Reisegeschwindigkeit sicherstellen.

Diese Leistung entspricht dem Punkt 11 im linken Diagramm der Fig. 3. Somit wird der Bereich A an Schiffsgeschwindigkeiten von den Antriebsmotoren allein abgedeckt, wobei mit Vorteil beispielsweise Leistungsanpassungen durch Drehzahl-Änderungen erreicht werden.

Den Leistungsbedarf zwischen den Punkte 11 und 12 im linken Teil der Fig. 3 für den Geschwindigkeitsbereich B können die Antriebsmotoren 3 allein nicht mehr decken. Erfindungsgemäss werden in diesem Bereich die Motor/Generatoren 7 als Motoren zusätzlich auf die Kurbelwelle 9 aufgeschaltet.

Wie der rechte Teil von Fig. 3 erkennen lässt, ist der Antriebsleistung im Punkt 11 eine Drehzahl der Kurbelwelle (Punkt 13) zugeordnet, die mit der Synchron-Drehzahl nₛ des Motor/Generators 7 übereinstimmt (Fig. 2) bzw. korrespondiert (Fig. 1).

Die an sich konventionelle Drehzahlregelung der Antriebsmotoren 3 ist nun so ausgebildet, dass diese Synchron-Drehzahl auch bei weiterer Leistungssteigerung konstant beibehalten wird und einer Steigerung der geforderten Leistung durch Änderungen der Steigung der Verstellpropellertlügel 2 in bekannter Weise Rechnung getragen wird. Auf diese Weise wird im Punkt 14 die für maximale Schiffsgeschwindigkeiten 12 notwendige Leistung erreicht, wobei der Leistungsbedarf C von den elektrischen Motor/Generatoren 7 bzw. vom Bordnetz 4 aufgebracht wird.

Wie bereits erwähnt, kann man bei erheblichen Wirkungsgrad-Unterschieden zwischen den verwendeten Zweitakt- und Viertakt-Motoren 3 bzw. 6 bei niedrigen Schiffsgeschwindigkeiten, beispielsweise im Punkt 15 bzw. 16 der Diagramme nach Fig. 3, von der drehzahlabhängigen Leistungsregelung auf die Propellerschaufel-Regelung übergehen und gleichzeitig die Drehzahl vom Wert n₁ auf den Wert nₛ steigern. Die von den Antriebsmotoren 3 dann vorhandene Leistungsreserve im Bereich D wird von den Motor/Generatoren 7 als elektrische Energie in das Bordnetz 4 eingespeist.

## Patentansprüche

1. Schiffsantriebssystem, insbesondere für ein Fahrgastschiff, bei welchem Antriebssystem mindestens eine mit einem Verstellpropeller versehene Antriebswelle (1) vorhanden ist, die mit einem langsamlaufenden Zweitakt-Dieselmotor (3) als Antriebsmaschine direkt gekuppelt ist, wobei für die Erzeugung der elektrischen Energie mindestens zwei je einen Generator (5) antreibende Hilfsdieselmotoren (6) vorgesehen sind, dadurch gekennzeichnet, dass zwischen dem elektrischen Bordnetz (4) und jedem Antriebs-Dieselmotor (3) ein elektrischer Motor/Generator (7) vorgesehen ist, der aus dem Bordnetz (4) Leistung entnimmt und über die Kurbelwelle (9) des Antriebs-Dieselmotors (3) an die Antriebswelle (1) weitergibt, oder der überschüssige Antriebsleistung an das Bordnetz (4) abgibt.

2. Antriebssystem nach Anspruch 1, dadurch gekennzeichnet, dass zwischen dem Antriebs-Dieselmotor (3) und dem Motor/Generator (7) ein Untersetzungsgetriebe (8) vorgesehen ist.

3. Antriebssystem nach Anspruch 2, dadurch gekennzeichnet, dass zwischen dem Antriebs-Dieselmotor (3) und dem Motor/Generator (7) ein Schaltkupplung (10) vorgesehen ist.

4. Antriebssystem nach Anspruch 1, dadurch gekennzeichnet, dass der Motor/Generator (7) und der Antriebs-Dieselmotor (3) bezüglich der zugehörigen Antriebswelle (1) in Serie angeordnet sind.

5. Antriebssystem nach einem der Ansprüche 1-4, dadurch gekennzeichnet, dass der Motor/ Generator (7) eine Synchron-Maschine ist.

6. Antriebssystem nach einem der Ansprüche 1-5, dadurch gekennzeichnet, dass nach Erreichen der Synchron-Drehzahl (nₛ) des Motors/Generators (7) eine Leistungsänderung über eine Verstellung der Schaufeln des Verstellpropellers (2) erfolgt.

## Claims

1. A marine propulsion system, more particularly for a passenger ship, the propulsion system comprising at least one drive shaft (1) equipped with a variable-pitch propeller and directly coupled to a low-speed two-stroke diesel engine (3) serving as the propulsion engine, at least two auxiliary diesel engines (6) each driving a generator (5) being provided for producing electric energy, characterised in that an electric motor/generator (7) is disposed between the ship's electrical system (4) and each propulsion diesel engine (3) and draws power from the ship's electrical system (4) and feeds it to the drive shaft (1) via the crankshaft (9) of the propulsion diesel engine (3), or delivers excess drive power to the ship's electrical system (4).

2. A propulsion system according to claim 1, characterised in that a step-down gear (8) is disposed between the propulsion diesel engine (3) and the motor/generator (7).

3. A propulsion system according to claim 2, characterised in that a clutch (10) is disposed between the propulsion diesel engine (3) and the motor/generator (7).

4. A propulsion system according to claim 1, characterised in that the motor/generator (7) and the propulsion diesel engine (3) are disposed in series with respect to the associated drive shaft (1).

5. A propulsion system according to any of claims 1 to 4, characterised in that the motor/generator (7) is a synchronous machine.

6. A propulsion system according to any of claims 1 to 5, characterised in that after reaching the synchronous speed (nₛ) of the motor/generator (7), the power is varied by adjusting the blades of the variable-pitch propeller (2).

## Revendications

1. Système de propulsion d'un bateau, en particulier système de propulsion d'un bateau de transport de passagers, qui comporte au moins un arbre (1) de propulsion muni d'une hélice à pas variable et relié directement à un moteur Diesel lent (3) à deux temps servant de moteur principal, la génération de courant électrique du système étant assurée par au moins deux moteurs Diesel auxiliaires (6) entraînant chacun un générateur (5), caractérisé par le fait qu'un moto-générateur électrique (7) est disposé entre le réseau électrique (4) de bord et chaque moteur Diesel principal (3), le moto-générateur puisant de la puissance dans le réseau (4) de bord et la transmettant à l'arbre (1) de propulsion par l'intermédiaire du vilebrequin (9) du moteur Diesel principal (3), ou au contraire transmettant de la puissance excédentaire de propulsion au réseau (4) de bord.

2. Système de propulsion selon la revendication 1, caractérisé par le fait qu'un train démultiplicateur (8) est disposé entre le moteur Diesel principal (3) et le moto-générateur (7).

3. Système de propulsion selon la revendication 2, caractérisé par le fait qu'un accouplement dé- brayable (10) est disposé entre le moteur Diesel principal (3) et le moto-générateur (7).

4. Système de propulsion selon la revendication 1, caractérisé par le fait que le moto-générateur (7) et le moteur Diesel principal (3) sont reliés en série par rapport à l'arbre (1) de propulsion.

5. Système de propulsion selon une des revendications 1 à 4, caractérisé par le fait que le moto-générateur (7) est une machine synchrone.

6. Système de propulsion selon une des revendications 1 à 5, caractérisé par le fait qu'après l'obtention du régime (nₛ) de synchronisme du moto-générateur (7), une variation de la puissance s'effectue au moyen d'une variation du pas des pales de l'hélice (2) à pas variable.
